# EUROPÄISCHE PATENTSCHRIFT

(11) **EP 3 913 142 B1**
(45) Veröffentlichungstag und Bekanntmachung des Hinweises auf die Patenterteilung: **16.07.2025**
(21) Anmeldenummer: 21174645.8
(22) Anmeldetag: 19.05.2021
(51) Int. Cl.: E01F 13/02, E01F 9/677

(54) **STADTMOBILIAR**
URBAN FURNITURE
MOBILIER URBAIN

(30) Priorität: 19.05.2020 DE 102020113549
(43) Veröffentlichungstag der Anmeldung: 24.11.2021
(73) Patentinhaber: Barich, Lutz, 25997 Hörnum (DE); Barich, Rotger, 54439 Saarburg-Kahren (DE)
(72) Erfinder: MOLLEMEYER, Sven, 66663 Merzig (DE); RÜCKEL, Peter, 66123 Saarbrücken (DE)
(74) Vertreter: advotec.

(56) Entgegenhaltungen:
- WO-A1-2013/081474
- US-A1- 2007 176 159

## Beschreibung

Die Erfindung betrifft Stadtmobiliar wie Poller, Leuchten, Schilder, Geländer, Schutzbügel, Fahrradparker, Abfallbehälter, Bänke, bestehend aus einer in den Boden einsetzbaren Einbetthülse und/oder Bodenhülse sowie einem in diese formschlüssig einsteckbaren und mit derselben lösbar verbindbaren Rohrpfosten oder Holm, wobei die zur Aufnahme eines vertikal gerichteten Rohrpfostens oder Holmes eines weiteren Stadtmobiliars vorgesehene Einbetthülse und/oder Bodenhülse mit einer ersten Halteeinrichtung und einer zweiten Halteeinrichtung ausgestattet ist, und wobei die Halteeinrichtungen jeweils auf unterschiedlichen Ebenen innerhalb der Einbetthülse und/oder Bodenhülse angeordnet sind.

Stadtmobiliar wie beispielsweise Poller werden in der Regel in Städten, Ortschaften usw. zum Schutz von Bereichen, wie beispielsweise Fußgängerzonen, Vorplätze vor Kirchen oder Sehenswürdigkeiten und vieles mehr, eingesetzt, in denen ein freier Zugang für Kraftfahrzeuge beschränkt bzw. weitestgehend verhindert werden soll. Um jedoch einen Zugang zu diesen Bereichen z.B. für Feuerwehrfahrzeuge, Rettungsfahrzeuge, Polizei usw. zu gewährleisten, sind die Poller bzw. die Pfosten mittels eines Spezialwerkzeugs von der Bodenhülse bzw. Einbetthülse trennbar und aus derselben entnehmbar.

Ein derartiger Poller ist beispielsweise in der DE 100 10 449 C1 beschrieben. Damit dieser Poller nicht ohne Weiteres lösbar, jedoch auf einfache Weise verankerbar und austauschbar ist, weist der Poller ein besonderes Verbindungssystem auf, bei dem das Polleroberteil mit der Einbetthülse über eine Klemmeinrichtung sicher und dauerhaft miteinander verspannt wird.

Da dieser Poller über ein besonderes Verbindungssystem verfügt und die Einbetthülse ausschließlich für Poller mit diesem Verbindungssystem vorgesehen ist, ist eine individuelle Austauschbarkeit von Pollern nicht gegeben.

Weitere Poller, die eine individuelle Austauschbarkeit nicht erlauben, sind in der WO 2013/081474 A1 und der US 2007/0176159 A1 beschrieben.

Der Erfindung liegt die Aufgabe zugrunde, Stadtmobiliar der angegebenen Gattung zu schaffen, mit dem unterschiedliche Befestigungsmöglichkeiten für Poller bzw. Rohrpfosten oder Holme des Stadtmobiliars bereitgestellt werden, wobei die unterschiedliche Befestigungssysteme aufweisenden Poller bzw. Rohrpfosten oder Holme des Stadtmobiliars sehr einfach und schnell entfernt sowie auch befestigt werden können, so dass eine wesentliche Zeiteinsparung bei der Entfernung sowie auch beim Einsetzen der Poller bzw. Rohrpfosten oder Holme des Stadtmobiliars gegenüber herkömmlichem Stadtmobiliar erreicht wird.

Diese Aufgabe wird erfindungsgemäß durch Stadtmobiliar mit den Kennzeichnungsmerkmalen des Patentanspruchs 1 gelöst.

Zweckmäßige Weiterbildungen der Erfindung sind in den Unteransprüchen gekennzeichnet.

Erfindungsgemäß sind die Halteeinrichtungen jeweils für Rohrpfosten oder Holme eines weiteren Stadtmobiliars mit unterschiedlich ausgebildeten Verbindungssystemen ausgebildet, und in das untere Ende des Pollers bzw. Rohrpfostens oder Holmes des jeweiligen Stadtmobiliars ist bei einem Befestigungssystem ein Verbindungsstück des Stadtmobiliars einsetzbar, dessen unteres Ende in einer die zweite Halteeinrichtung auf einer oberen Ebene bildenden oberen Öffnung der Einbetthülse mit derselben bajonettartig verbindbar ist. Die sich auf unterschiedlichen horizontalen Ebenen relativ quer zur Längserstreckung der Einbetthülse und/oder Bodenhülse angeordneten Halteeinrichtungen ermöglichen die individuelle Verwendung von Pollern bzw. Rohrpfosten oder Holmen von Stadtmobiliar mit unterschiedlich ausgebildeten Verbindungssystemen. Da lediglich eine Einbetthülse, respektive Einbetthülse mit Bodenhülse notwendig ist, um mit unterschiedlich ausgebildeten Verbindungssystemen versehenes Stadtmobiliar mit denselben bzw. derselben zu verbinden, verringert sich aufgrund von Gleichteilen die Lagerhaltung, wobei zudem die Kosten für die Herstellung und Lagerung reduziert sind. Das Verbindungsstück in Verbindung mit der bajonettartigen Verbindung gewährleistet einen sicheren Halt des Pollers bzw. Rohrpfostens oder Holmes in der Einbetthülse.

Bei dem Poller bzw. Rohrpfosten oder Holm des jeweiligen Stadtmobiliars kann bei einem weiteren Befestigungsystem in den Rohrpfosten eine Verriegelungseinrichtung integriert sein, die beim Einsetzen des unteren Endes des Pollers bzw. Rohrpfostens oder Holmes in die Einbetthülse , respektive Einbetthülse mit Bodenhülse mit derselben an einer ersten Halteinrichtung automatisch verrasten kann. Dabei kann im Bereich des aus der Einbetthülse, respektive Einbetthülse mit Bodenhülse herausragenden Pollers bzw. Rohrpfostens oder Holmes eine an der Verriegelungseinrichtung angreifende Entriegelungseinrichtung zur Entriegelung der Verriegelungseinrichtung und Entnahme des Pollers bzw. Rohrpfostens oder Holmes aus der Einbetthülse, respektive Einbetthülse mit Bodenhülse angeordnet sein. Mittels der Verriegelungseinrichtung ist ein schnelles und sicheres Einsetzen des Pollers bzw. Rohrpfostens oder Holmes in die Einbetthülse, respektive Einbetthülse mit Bodenhülse sowie ein sicherer Halt in derselben gewährleistet. Durch die Entriegelungseinrichtung ist eine Entriegelung des Pollers bzw. Rohrpfostens oder Holmes sowie die Entnahme derselben in unbeschädigtem Zustand aus der Einbetthülse, respektive Einbetthülse mit Bodenhülse in Sekundenbruchteilen jederzeit gewährleistet.

Die Verriegelungseinrichtung kann aus einer sich von der Entriegelungseinrichtung innerhalb des Pollers bzw. Rohrpfostens oder Holmes zu der Einbetthülse , respektive Einbetthülse mit Bodenhülse hin erstreckenden Hebelstange gebildet sein, wobei nach dem Einsetzen des Pollers bzw. Rohrpfostens oder Holmes in die Einbetthülse , respektive Einbetthülse mit Bodenhülse eine im Bereich des unteren Endes der Hebelstange vorgesehene Öffnung von einem die erste Halteinrichtung auf einer unteren Ebene bildenden, sich radial zur Längsmittelachse des Pollers bzw. Rohrpfostens oder Holmes hin erstreckenden Ansatz der Einbetthülse , respektive Einbetthülse mit Bodenhülse durchdrungen sein kann, der den Poller bzw. Rohrpfosten oder Holm gegen Längsverschiebung bzw. Vertikalverschiebung sichert.

Um die Hebelstange in der Verriegelungsposition sicher zu fixieren, kann die Hebelstange mittels einer Spanneinrichtung zu dem Ansatz der Einbetthülse , respektive Einbetthülse mit Bodenhülse hin vorgespannt sein.

Die Hebelstange kann im Bereich der Öffnung für den Ansatz der Einbetthülse, respektive Einbetthülse mit Bodenhülse eine Verkröpfung aufweisen. Die Verkröpfung sorgt dafür, dass die Länge des Ansatzes in der Einbetthülse, respektive Einbetthülse mit Bodenhülse relativ gering gehalten werden kann und im Inneren des Pollers bzw. Rohrpfostens oder Holmes ausreichend Platz für die Schwenkbewegung der Hebelstange vorhanden ist.

Um ein relativ leichtes Einrasten der Hebelstange an dem Ansatz zu realisieren, kann ein schräg verlaufender Abschnitt der Verkröpfung eine Einlaufschräge für den Ansatz der Einbetthülse , respektive Einbetthülse mit Bodenhülse beim Einsetzen des Pollers bzw. Rohrpfostens oder Holmes in die Einbetthülse, respektive Einbetthülse mit Bodenhülse bilden.

Die Spanneinrichtung kann von einer sich radial durch den Poller bzw. Rohrpfosten oder Holm erstreckenden Schrauben-Mutter-Verbindung gebildet sein, wobei sich der Schaft der Schraube durch eine erste Bohrung in dem Poller bzw. Rohrpfosten oder Holm über eine weitere Öffnung in der Hebelstange durch eine der ersten Bohrung gegenüberliegenden zweiten Bohrung mit einem Gewindeabschnitt erstrecken kann. Dabei kann der Poller bzw. Rohrpfosten oder Holm zwischen dem Kopf der Schraube und der Mutter eingespannt und eine Druckfeder zwischen der von dem Ansatz der Einbetthülse , respektive Einbetthülse mit Bodenhülse abgewandten Seite der Hebelstange und dem Innenumfang des Pollers bzw. Rohrpfostens oder Holmes eingespannt sein. Die Druckfeder sorgt für die notwendige Vorspannung auf die Hebelstange, wobei auf dem Schaft der Schraube die Druckfeder sauber geführt ist. Ferner hält der durch die weitere Öffnung in der Hebelstange erstreckende Schaft dieselbe in ihrer Position, so dass auch ein sicheres Einrasten der Hebelstange an dem Ansatz der Einbetthülse, respektive Einbetthülse mit Bodenhülse gewährleistet ist.

Die beiden Öffnungen in der Hebelstange können als Langlöcher ausgebildet sein. Diese Ausbildung sorgt zum einen dafür, dass der Ansatz der Einbetthülse , respektive Einbetthülse mit Bodenhülse sicher in die Öffnung der Hebelstange eingreift, wobei zum anderen durch die weitere Öffnung die Schwenkbewegung der Hebelstange uneingeschränkt gewährleistet ist.

Die Entriegelungseinrichtung kann im Bereich des oberen Endes des Pollers bzw. Rohrpfostens oder Holmes vorgesehen sein und aus einer in eine weitere radiale Bohrung in dem Poller bzw. Rohrpfosten oder Holm eingesetzten und in derselben gehaltenen Zylinderbuchse gebildet sein, in der ein Entriegelungsbolzen mit einem stirnseitig eingeformten bzw. einstückig angeformten Betätigungsmittel drehbar gelagert sein kann. Dabei kann ein am oberen Ende der Hebelstange vorgesehener längsgerichteter Verbindungsbolzen durch eine sich über einen Teilbereich des Umfangs der Zylinderbuchse erstreckenden, eingeformten Schlitz in eine radiale Bohrung des Entriegelungsbolzen eingesetzt und gehalten sein. Durch die Anordnung der Entriegelungseinrichtung im Bereich des oberen Endes des Rohrpfostens ist ein relativ einfacher Zugriff auf dieselbe gegeben. Durch die Drehbarkeit des Entriegelungsbolzens in der Zylinderbuchse sowie den über einen Teilbereich des Umfangs der Zylinderbuchse eingeformten Schlitz ist die freie Schwenkbarkeit der Hebelstange im Bereich der Entriegelungseinrichtung jederzeit gewährleistet.

Damit das bei Feuerwehren, Rettungskräften, Polizei usw. gewöhnlich bereitgehaltene Werkzeug für sonstige Absperrungen, wie beispielsweise Schranken usw. genutzt werden kann und somit ein schneller Zugriff garantiert ist, kann das Betätigungsmittel ein Dreikant sein.

Der längsgerichtete Verbindungsbolzen der Hebelstange kann an seinem Umfang ein Außengewinde und die Bohrung in dem Entriegelungsbolzen ein Innengewinde aufweisen. Das Vorsehen der Gewinde sorgt für eine sichere Verbindung zwischen Hebelstange und Entriegelungsbolzen, wobei der Schaft der Schraube der Spanneinrichtung zudem eine Verdrehsicherung für diese Verbindung bildet.

Für eine Verdrehsicherung des Pollers bzw. Rohrpfostens oder Holmes in der Einbetthülse, respektive Einbetthülse mit Bodenhülse und zur Führung beim Einsetzen des Pollers bzw. Rohrpfostens oder Holms in die Einbetthülse, respektive Einbetthülse mit Bodenhülse kann der Poller bzw. Rohrpfosten oder Holm einen sich vom unteren Ende desselben bis mindestens zur oberen Kante des waagerecht gerichteten Ansatzes der Einbetthülse , respektive Einbetthülse mit Bodenhülse erstreckenden Längsschlitz zur Zentrierung des Pollers bzw. Rohrpfostens oder Holms innerhalb der Einbetthülse , respektive Einbetthülse mit Bodenhülse aufweisen, wobei das obere Ende des Längsschlitzes auch als Tiefenanschlag für den Poller bzw. Rohrpfosten oder Holm dienen kann.

Das Verbindungsstück kann eine Querbohrung aufweisen, die an beiden Enden konisch erweitert sein kann und in diesen konischen Erweiterungen, die sich in einander gegenüberliegenden konischen Querbohrungen des Pollers bzw. Rohrpfostens oder Holms fortsetzen können, je einen Klemmkegel aufnehmen kann. Dabei können diese Klemmkegel mittels einer mit einem entsprechenden Spezialschlüssel betätigbaren Schraube das Halteteil in der Einbetthülse innerhalb des Bajonettverschlusses kraftschlüssig festziehen und den Poller bzw. Rohrpfosten oder Holm gegen die Einbetthülse verspannen.

Die Klemmkegel können in den konischen Erweiterungen der Querbohrung des Verbindungsstücks und in den konischen Querbohrungen des jeweiligen Pollers bzw. Rohrpfostens oder Holmes mit entsprechendem Spiel sitzen, derart, dass sie beim Anziehen der Schraube jeweils eine Keilwirkung zum Bewegen des Verbindungsstücks nach oben und des Pollers bzw. Rohrpfostens oder Holmes nach unten ausüben können.

Die Bodenhülse kann bei einer alternativen Ausführungsform in die in Beton vorzugsweise erdbodenbündig einbettbare Einbetthülse eingepresst oder aber eingegossen sein, die aufgrund ihrer Kontur für einen ordnungsgemäßen Halt im Erdboden bzw. im Beton sorgt.

Der Rohrpfosten oder Holm kann mit seinem aus der Einbetthülse, respektive Einbetthülse mit Bodenhülse herausragenden Teil in einen den Rohrpfosten oder Holm ummantelnden Pollerkörper o. dgl. Körper eingepresst oder aber eingegossen sein. Dies ermöglicht eine Vielzahl von unterschiedlich geformten Pollerkörpern o. dgl. Körper, die beispielsweise auch an bereits vorhandene Poller angepasst werden können.

Vorzugsweise können die Einbetthülse aus Gusseisen und der Pollerkörper aus Aluminium- oder Metallguss bestehen.

Nachfolgend werden anhand der Zeichnungen bevorzugte Ausführungsformen des erfindungsgemäßen Stadtmobiliars am Beispiel eines Pollers näher erläutert.

Es zeigen
- **Fig. 1**: eine Vorderansicht eines ersten Ausführungsbeipiels eines Pollers,
- **Fig. 2**: eine Ansicht in Richtung des Pfeiles II in **Fig. 1****,** wobei zudem in Phantomlinien ein den Rohrpfosten ummantelnder Pollerkörper dargestellt ist,
- **Fig. 3**: einen Schnitt nach der Linie III-III in **Fig. 1****,**
- **Fig. 4**: einen vergrößerten Ausschnitt IV aus **Fig. 3****,**
- **Fig. 5**: einen vergrößerten Ausschnitt V aus **Fig. 3****,**
- **Fig. 6**: einen nochmals vergrößerten Schnitt nach der Linie VI-VI in **Fig. 5****,**
- **Fig. 7**: einen nochmals vergrößerten Schnitt nach der Linie VI-VI in **Fig. 5****,**
- **Fig. 8**: einen Schnitt wie **Fig. 5****,** jedoch mit einer in eine Einbetthülse eingepressten bzw. eingegossenen Bodenhülse,
- **Fig. 9**: eine perspektivische Darstellung des Rohrpfostens,
- **Fig. 10**: eine Seitenansicht des Rohrpfostens,
- **Fig.11**: in perspektivischer Darstellung die Hebelstange,
- **Fig. 12**: perspektivisch die Bodenhülse,
- **Fig. 13**: eine perspektivische Darstellung der Zylinderbuchse,
- **Fig. 14**: in perspektivischer Darstellung den Entriegelungsbolzen und
- **Fig. 15**: einen Längsteilschnitt eines weiteren Ausführungsbeispiels eines Pollers, der bajonettartig mit der Einbetthülse verbindbar ist.

Die Erfindung bezieht sich allgemein auf Stadtmobiliar wie Poller 1, Leuchten, Schilder, Geländer, Schutzbügel, Fahrradparker, Abfallbehälter, Bänke o. dgl. und wird wie bereits zuvor erwähnt nachfolgend zur Vereinfachung am Beispiel eines Pollers 1 näher beschrieben.

Die in den **Fign.** dargestellten Poller 1 bestehen im Wesentlichen aus einer in den Boden 2 einsetzbaren, vorzugsweise in Beton erdbodenbündig einbettbaren Einbetthülse 50 (siehe **Fig. 1** bis **3** sowie **5, 8** und **15),** sowie einem in die Einbetthülse 50 formschlüssig einsetzbaren und mit derselben lösbar verbindbaren Rohrpfosten 4 (siehe **Fig. 1** bis **3** sowie **Fig. 9** und **10****).**

Die zur Aufnahme des vertikal gerichteten Pollers 1 vorgesehene Einbetthülse 50 ist mit einer ersten Halteeinrichtung 52 und einer zweiten Halteeinrichtung 53 ausgestattet, die jeweils auf unterschiedlichen Ebenen 54, 55 innerhalb der Einbetthülse 50 vorgesehen sind und die die Aufnahme unterschiedlicher Poller 1 mit unterschiedlichen Befestigungssystemen ermöglichen.

Der Rohrpfosten 4 weist bei einem ersten Befestigungssystem eine Verriegelungseinrichtung 5 auf (siehe insbesondere **Fig. 5****),** die in das Innere 6 desselben integriert ist und beim Einsetzen des unteren Endes 7 des Rohrpfostens 4 in die Einbetthülse 50 mit derselben an der ersten Halteeinrichtung 52 automatisch verrastet, so dass ein Herausziehen des Rohrpfostens 4 nicht möglich ist. Zur Entnahme des Rohrpfostens 4 aus der Einbetthülse 50 ist im Bereich des aus der Einbetthülse 50 herausragenden Rohrpfostens 4, vorzugsweise im Bereich des oberen Endes 8 des Rohrpfostens 4, eine an der Verriegelungseinrichtung 5 angreifende Entriegelungseinrichtung 9 angeordnet (siehe insbesondere **Fig. 3** und **4****).**

Die Verriegelungseinrichtung 5 weist eine sich von der Entriegelungseinrichtung 9 durch das Innere 6 des Rohrpfostens 4 zu der Einbetthülse 50 hin erstreckende Hebelstange 10 auf (siehe insbesondere **Fig. 3** und **11****),** die im Wesentlichen aus einem Flach- bzw. Bandstahl gebildet ist und an seinem unteren, zur Einbetthülse 50 gerichteten Ende 11 eine Verkröpfung 12 aufweist. Beim Einsetzen des Rohrpfostens 4 in die Einbetthülse 50 gleitet ein als Einlaufschräge dienender schräg verlaufender Abschnitt 13 der Verkröpfung 12 an dem vorderen freien Ende 14 eines sich radial zur Längsmittelachse 15 des Pollers 1 hin erstreckenden, die erste Halteeinrichtung 52 auf einer unteren Ebene 54 bildenden Ansatzes 16 der Einbetthülse 50 entlang, wobei der Ansatz 16 der Einbetthülse 50 bei vollständig eingesetzten Rohrpfosten 4 in eine in einem sich an den schräg verlaufenden Abschnitt 13 der Verkröpfung 12 anschließenden geraden Abschnitt 17 vorgesehene Öffnung 18, vorzugsweise Langloch, einrastet und diese durchdringt (siehe insbesondere **Fig. 5** und **6** bzw. **8).** Der Rohrpfosten 4 ist somit gegen Längsverschiebung gesichert, wobei die Hebelstange 10 zur sicheren Fixierung derselben in der eingerasteten Stellung mittels einer Spanneinrichtung 19 (siehe insbesondere Fig. **5****,** **7** und **8****)** zu dem Ansatz 16 hin vorgespannt ist.

Die Spanneinrichtung 19 besteht aus einer sich radial durch den Rohrpfosten 4 erstreckenden Schrauben-Mutter-Verbindung 20, 21, die vorzugsweise im Bereich oberhalb des Ansatzes 16 innerhalb der Einbetthülse 50 den Rohrpfosten 4 durchdringt. Dabei erstreckt sich die Schraube 20 mit ihrem Schaft 23 durch eine erste Bohrung 24 in dem Rohrpfosten 4 über eine weitere Öffnung 25, ebenfalls vorzugsweise Langloch, in einem weiteren schräg verlaufenden Abschnitt 26 der Verkröpfung 12 der Hebelstange 10 durch eine der ersten Bohrung 24 gegenüberliegenden zweiten Bohrung 27 in dem Rohrpfosten 4 mit ihrem Gewindeabschnitt 28, wobei der Rohrpfosten 4 zwischen dem Kopf 29 der Schraube 20 und der Mutter 21 eingespannt ist. Zwischen der von dem Ansatz 16 der Einbetthülse 50 abgewandten Seite 30 der Hebelstange 10 bzw. des zweiten schräg verlaufenden Abschnittes 26 derselben und dem Innenumfang 31 des Rohrpfostens 4 ist eine den Schaft 23 der Schraube 20 umschließende Druckfeder 32 eingespannt, die für die notwendige Vorspannung der Hebelstange 10 sorgt und ein ungewolltes Lösen derselben von dem Ansatz 16 der Einbetthülse 50 verhindert (siehe insbesondere **Fig. 5** und **7****).**

Wie bereits erwähnt ist vorzugsweise im Bereich des oberen Endes 8 des Rohrpfostens 4 die Entriegelungseinrichtung 9 **(****Fig. 3** und **4****) vorgese**hen, die zum einen eine in eine weitere radiale Bohrung 33 in dem Rohrpfosten 4 eingesetzte und in derselben drehfest gehaltene Zylinderbuchse 34 **(****Fig. 13****)** aufweist, deren erstes Ende 35 sich am Innenumfang 31 des Rohrpfosten 4 abstützt und deren zweites freie Ende 36 über den Außenumfang 37 des Rohrpfostens 4 übersteht. Zum anderen weist die Entriegelungseinrichtung 9 einen in der Zylinderbuchse 34 drehbar gelagerten Entriegelungsbolzen 38 **(****Fig. 14****)** mit einem stirnseitig eingeformten bzw. einstückig angeformten Betätigungsmittel 39 auf, das vorzugsweise als Dreikant ausgebildet ist, da Feuerwehren, Rettungskräfte, Polizei usw. ein derartig ausgebildetes Werkzeug bevorraten und ohne Probleme mit diesem Werkzeug eine schnelle Demontage des Pollers 1 bzw. des Rohrpfostens 4 erfolgen kann.

Zur Verbindung der Hebelstange 10 mit der Entriegelungseinrichtung 9 ist am oberen Ende 40 der Hebelstange 10 ein längsgerichteter Verbindungsbolzen 41 angeordnet, der durch einen sich über einen Teilbereich des Umfangs 42 der Zylinderbuchse 34 erstreckenden eingeformten Schlitz 43 in eine radiale Bohrung 44 des Entriegelungsbolzens 38 eingesetzt und gehalten ist. Damit der Verbindungsbolzen 41 und damit die Hebelstange 10 sicher in dem Entriegelungsbolzen 38 gehalten ist, weist der längsgerichtete Verbindungsbolzen 41 der Hebelstange 10 an seinem Umfang 45 ein Außengewinde 46 und die Bohrung 44 in dem Entriegelungsbolzen 38 ein Innengewinde 47 auf (siehe insbesondere **Fig. 4****).**

Um den Rohrpfosten 4 aus der Einbetthülse 50 entnehmen zu können, wird ein geeignetes Werkzeug auf das Betätigungsmittel 39 bzw. den Dreikant des Entriegelungsbolzens 38 aufgesetzt und derselbe entgegen der Federwirkung der Druckfeder 32 der Spanneinrichtung 19 gedreht, wobei die Hebelstange 10 mit der Verkröpfung 12 von dem Ansatz 16 der Bodenhülse 3 so weit weggeschwenkt wird, dass der Ansatz 16 der Einbetthülse 50 nicht mehr mit der Hebelstange 10 bzw. deren Verkröpfung 12 in Eingriff steht, wobei der Rohrpfosten 4 dann aus der Einbetthülse 50 herausgezogen werden kann.

Zum geführten Einsetzen des Rohrpfostens 4 in die Einbetthülse 50 sowie zur Verhinderung, dass der Rohrpfosten 4 in der Einbetthülse 50 ggf. gedreht werden kann, weist der Rohrpfosten 4 einen sich vom unteren Ende 7 desselben bis mindestens zur oberen Kante 48 des waagerecht gerichteten Ansatzes 16 der Einbetthülse 50 erstreckenden Längsschlitz 49 zur Zentrierung des Rohrpfostens 4 innerhalb der Einbetthülse 50 auf (siehe auch **Fig. 9** und **10****).**

In die vorzugsweise aus Gusseisen bestehende Einbetthülse 50, bei der wie bereits zuvor erwähnt aufgrund der Kontur der Einbetthülse 50 ein ordnungsgemäßer und dauerhafter Halt im Boden 2 bzw. im Beton gewährleistet ist, kann bei einer alternativen Ausführungsform auch eine Bodenhülse 3 eingepresst oder aber eingegossen sein. Dabei weist die Bodenhülse 3 den Ansatz 16 auf und der Rohrpfosten 4 wird dabei in die Bodenhülse 3 eingesetzt (siehe Fig. **8** und **12****).**

Der Rohrpfosten 4 kann mit seinem aus der Einbetthülse 50 bzw. der Bodenhülse 3 herausragenden Teil in einen den Rohrpfosten 4 ummantelnden Pollerkörper 51 (in **Fig. 2** in Phantomlinien dargestellt), vorzugsweise aus Aluminium- oder Metallguss, eingepresst oder eingegossen sein, wodurch eine Vielzahl von unterschiedlich geformten Pollerkörpern 51 zum Einsatz kommen kann, die beispielsweise auch an das Design bereits vorhandener Poller angepasst werden können.

Bei einem zweiten, alternativen Befestigungssystem ist in eine Öffnung 56 am unteren Ende des Pollers 1 ein Verbindungsstück 57 einsetzbar, dessen unteres Ende 58 in einer die zweite Halteeinrichtung 53 auf einer oberen Ebene 55 bildenden oberen Öffnung 59 der Einbetthülse 50 mit derselben bajonettartig verbindbar ist (siehe **Fig. 15****).** Dazu wird das Verbindungsstück 57 über Längsnuten 60 in die Einbetthülse 50 bzw. in die Öffnung 59 eingesteckt und mittels einer Drehung um 90° bajonettartig gekuppelt. Dabei greifen Nocken 61 des Verbindungstücks 57 in eine entsprechende Innenumfangsnut 62 der Einbetthülse 50 ein.

Der Poller 1 wird mit der Öffnung 56 auf das Verbindungstück 57 so aufgesetzt, dass konische Querbohrungen 63 des Pollers 1 (siehe **Fig. 15****)** mit einer Querbohrung 64 des Verbindungsstücks 57 fluchten, die an beiden Enden jeweils eine konische Erweiterung 65 aufweist. Von beiden Seiten des Pollers 1 werden zwei Klemmkegel 66, 67 in die konischen Querbohrungen 63 des Pollers 1 so eingesetzt, dass die Klemmkegel 66, 67 bereits ein Stück in die konischen Erweiterungen 65 der Querbohrung 64 des Verbindungstücks 57 eingreifen.

Der schraubenseitige Klemmkegel 66 weist eine Durchgangsbohrung 68 für eine Schraube 69 auf, während der mutterseitige Klemmkegel 67 in dem beschriebenen Ausführungsbeispiel einen etwas konischen Innensechskant 70 zum kraftschlüssigen Einklemmen der zur Schraube 69 passenden Mutter (nicht dargestellt) aufweist. Die Mutter wird so tief in dem Innensechskant 70 des Klemmkegels 67 aufgenommen, dass ein Sechskantschlüssel herkömmlichen Typs (nicht dargestellt) noch über der Mutter in den Innensechskant 70 eingesteckt werden kann, um gegenzuhalten, wenn die Schraube 69, die einen Mehrkantkopf, z.B. Dreikant oder Vierkant aufweist, mit einem entsprechenden Spezialschlüssel (nicht dargestellt) angezogen wird.

Beim Anziehen der Schraube 69 werden die Klemmkegel 66, 67, die zunächst mit Spiel in der jeweiligen konischen Querbohrung 63 des Pollers 1 und in den konischen Erweiterungen 65 der Querbohrung 64 des Verbindungsstück 57 sitzen, nach innen gezogen, um durch eine Art Keilwirkung das Verbindungsstück 57 nach oben zu ziehen und gleichzeitig den Poller 1 nach unten auf die Einbetthülse 50 zu drücken. Dieser Vorgang wird begrenzt durch den Anschlag der Nocken 61 des Verbindungsstücks 57 an der oberen Wand 71 der Innenumfangsnut 62 der Einbetthülse 50. In der **Fig. 15** sind die Klemmkegel 66, 67 durch die Schraube 69 und Mutter (hier nicht dargestellt) festgezogen und der Poller 1 gegen die Einbetthülse 50 verspannt.

Das Verbindungsstück 57 kann für einen kontrollierten Bruch desselben insbesondere bei der Verwendung für Poller 1 einen Umfangseinstich 72 als Sollbruchstelle aufweisen.

Der erfindungsgemäße Poller 1 kann einerseits in seiner Form aus Rohrpfosten 4 und Einbetthülse 50 sowie auch in seiner Form mit in einen Pollerkörper 51 eingepresstem bzw. eingegossenem Rohrpfosten 4 und in eine Einbetthülse 50 eingepresste Bodenhülse 3 Verwendung finden. Des Weiteren kann der erfindungsgemäße Poller 1 in seiner Form als Pollerkörper 51 in Verbindung mit der Einbetthülse 50 Verwendung finden, wobei die Verriegelungseinrichtung 5, die Entriegelungseinrichtung 9 sowie die Spanneinrichtung 19 in den Pollerkörper 51 integriert sind und am unteren Ende des Pollerkörpers 51 ein Schaft zum Einsatz des Pollerkörpers 51 in die Einbetthülse 50 vorgesehen ist.

## Patentansprüche

1. Stadtmobiliar wie Poller (1), Leuchten, Schilder, Geländer, Schutzbügel, Fahrradparker, Abfallbehälter, Bänke, umfassend eine in einen Boden (2) einsetzbare Einbetthülse (50), oder Einbetthülse (50) mit Bodenhülse (3), sowie einen in diese formschlüssig einsteckbaren und mit derselben lösbar verbindbaren Rohrpfosten (4) oder Holm, wobei die zur Aufnahme des vertikal gerichteten Rohrpfostens (4) oder Holmes vorgesehene Einbetthülse (50) respektive die Einbetthülse (50) mit Bodenhülse (3), mit einer ersten Halteeinrichtung (52) und einer zweiten Halteeinrichtung (53) ausgestattet ist, und wobei die Halteeinrichtungen (52, 53) jeweils auf unterschiedlichen Ebenen (54, 55) innerhalb der Einbetthülse (50), respektive der Einbetthülse (50) mit Bodenhülse (3), angeordnet sind, **dadurch gekennzeichnet, dass** das Stadtmobiliar ein Verbindungsstück (57) aufweist, wobei die Halteeinrichtungen (52, 53) die Aufnahme von Rohrpfosten (4) oder Holmen eines weiteren Stadtmobiliars mit unterschiedlich ausgebildetem Verbindungssystem dadurch ermöglichen, dass das Verbindungsstück (57) in das untere Ende (7) des Rohrpfostens (4) oder Holmes des weiteren Stadtmobiliars einsetzbar ist, wobei das untere Ende (58) des Verbindungsstückes (57) in einer die zweite Halteeinrichtung (53) auf der oberen der Ebenen (55) bildenden oberen Öffnung (59) der Einbetthülse (50) mit derselben bajonettartig verbindbar ist.

2. Stadtmobiliar nach Anspruch 1,
**dadurch gekennzeichnet,**
**dass** in den Rohrpfosten (4) oder Holm des jeweiligen Stadtmobiliars eine Verriegelungseinrichtung (5) integriert ist, die beim Einsetzen des unteren Endes (7) des Rohrpfostens (4) oder Holmes in die Einbetthülse (50), respektive in die Einbetthülse (50) mit Bodenhülse (3), mit derselben an einer ersten Halteeinrichtung (52) automatisch verrastet, wobei im Bereich des aus der Einbetthülse (50), respektive Einbetthülse mit Bodenhülse (3) herausragenden Rohrpfostens (4) oder Holmes eine an der Verriegelungseinrichtung (5) angreifende Entriegelungseinrichtung (9) zur Entriegelung der Verriegelungseinrichtung (5) und Entnahme des Rohrpfostens (4) oder Holmes aus der Einbetthülse (50), respektive Einbetthülse mit Bodenhülse (3) angeordnet ist.

3. Stadtmobiliar nach Anspruch 1 oder 2,
**dadurch gekennzeichnet,**
**dass** die Verriegelungseinrichtung (5) aus einem sich von der Entriegelungseinrichtung (9) innerhalb des Rohrpfostens (4) oder Holmes zu der Einbetthülse (50), respektive zu der Einbetthülse (50) mit Bodenhülse (3) hin erstreckenden Hebelstange (10) gebildet ist, wobei nach dem Einsetzen des Rohrpfostens (4) oder Holmes in die Einbetthülse (50), respektive Einbetthülse mit Bodenhülse (3) eine im Bereich des unteren Endes (11) der Hebelstange (10) vorgesehene Öffnung (18) von einem die erste Halteeinrichtung (52) auf einer unteren Ebene (54) bildenden, sich radial zur Längsmittelachse (15) des Rohrpfostens (4) oder Holmes hin erstreckenden Ansatz (16) der Einbetthülse (50), respektive Einbetthülse mit Bodenhülse (3) durchdrungen ist, der den Rohrpfosten (4) oder Holm gegen Längsverschiebung sichert.

4. Stadtmobiliar nach einem der Ansprüche 1 bis 3,
**dadurch gekennzeichnet,**
**dass** die Hebelstange (10) mittels einer Spanneinrichtung (19) zu dem Ansatz (16) der Einbetthülse (50), respektive Einbetthülse mit Bodenhülse (3) hin vorgespannt ist.

5. Stadtmobiliar nach einem der Ansprüche 1 bis 4,
**dadurch gekennzeichnet,**
**dass** die Hebelstange (10) im Bereich der Öffnung (18) für den Ansatz (16) der Einbetthülse (50), respektive der Einbetthülse (50) mit Bodenhülse (3) eine Verkröpfung (12) aufweist.

6. Stadtmobiliar nach Anspruch 5,
**dadurch gekennzeichnet,**
**dass** ein schräg verlaufender Abschnitt (13) der Verkröpfung (12) eine Einlaufschräge für den Ansatz (16) der Einbetthülse (50), respektive der Einbetthülse (50) mit Bodenhülse (3) beim Einsetzen des Rohrpfostens (4) in die Einbetthülse (50), respektive Einbetthülse mit Bodenhülse (3) bildet.

7. Stadtmobiliar nach einem der Ansprüche 4 bis 6,
**dadurch gekennzeichnet,**
**dass** die Spanneinrichtung (19) von einer sich radial durch den Rohrpfosten (4) oder Holm erstreckenden Schrauben-Mutter-Verbindung (20, 21) gebildet ist, wobei sich der Schaft (23) der Schraube (20) durch eine erste Bohrung (24) in dem Rohrpfosten (4) oder Holm über eine weitere Öffnung (25) in der Hebelstange (10) durch eine der ersten Bohrung (24) gegenüberliegenden zweiten Bohrung (27) mit einem Gewindeabschnitt (28) erstreckt, wobei der Rohrpfosten (4) oder Holm zwischen dem Kopf (29) der Schraube (20) und der Mutter (21) eingespannt ist und wobei eine Druckfeder (32) zwischen der von dem Ansatz (16) der Einbetthülse (50), respektive der Einbetthülse (50) mit Bodenhülse (3) abgewandten Seite (30) der Hebelstange (10) und dem Innenumfang (31) des Rohrpfostens (4) oder Holmes eingespannt ist.

8. Stadtmobiliar nach einem der Ansprüche 3 bis 7,
**dadurch gekennzeichnet,**
**dass** die beiden Öffnungen (18, 25) in der Hebelstange (10) als Langlöcher ausgebildet sind.

9. Stadtmobiliar nach einem der Ansprüche 1 bis 8,
**dadurch gekennzeichnet,**
**dass** die Entriegelungseinrichtung (9) im Bereich des oberen Endes (8) des Rohrpfostens (4) oder Holmes vorgesehen ist und aus einer in eine weitere radiale Bohrung (33) in dem Rohrpfosten (4) oder Holm eingesetzten und in derselben gehaltenen Zylinderbuchse (34) gebildet ist, in der ein Entriegelungsbolzen (38) mit einem stirnseitig eingeformten bzw. einstückig angeformten Betätigungsmittel (39) drehbar gelagert ist, wobei ein am oberen Ende (40) der Hebelstange (10) vorgesehener längsgerichteter Verbindungsbolzen (41) durch eine sich über einen Teilbereich des Umfangs (42) der Zylinderbuchse (34) erstreckenden, eingeformten Schlitz (43) in eine radiale Bohrung (44) des Entriegelungsbolzen (38) eingesetzt und gehalten ist.

10. Stadtmobiliar nach Anspruch 9,
**dadurch gekennzeichnet,**
**dass** das Betätigungsmittel (39) ein Dreikant ist.

11. Stadtmobiliar nach Anspruch 9 oder 10,
**dadurch gekennzeichnet,**
**dass** der längsgerichtete Verbindungsbolzen (41) der Hebelstange (10) an seinem Umfang (42) ein Außengewinde (46) und die Bohrung (44) in dem Entriegelungsbolzen (38) ein Innengewinde (47) aufweist.

12. Stadtmobiliar nach einem der Ansprüche 1 bis 11,
**dadurch gekennzeichnet,**
**dass** der Rohrpfosten (4) oder Holm einen sich vom unteren Ende (7) derselben bis mindestens zur oberen Kante (48) des waagerecht gerichteten Ansatzes (16) der Einbetthülse (50), respektive Einbetthülse mit Bodenhülse (3) erstreckenden Längsschlitz (49) zur Zentrierung des Rohrpfostens (4) innerhalb der Einbetthülse (50), respektive der Einbetthülse (50) mit Bodenhülse (3) aufweist.

13. Stadtmobiliar nach einem der Ansprüche 1 bis 12,
**dadurch gekennzeichnet,**
**dass** das Verbindungstück (57) eine Querbohrung (64) aufweist, die an beiden Enden konisch erweitert ist und in diesen konischen Erweiterungen (65), die sich in einander gegenüberliegenden konischen Querbohrungen (63) des Rohrpfostens (4) oder Holmes fortsetzen, je einen Klemmkegel (66, 67) aufnimmt, wobei diese Klemmkegel (66, 67) mittels einer mit einem entsprechenden Spezialschlüssel betätigbaren Schraube (69) das Verbindungsstück (57) in der Einbetthülse (50) innerhalb des Bajonettverschlusses kraftschlüssig festzieht und den Rohrpfosten (4) oder Holm gegen die Einbetthülse (50) verspannen.

14. Stadtmobiliar nach einem der Ansprüche 1 bis 13,
**dadurch gekennzeichnet,**
**dass** die Klemmkegel (66, 67) in den konischen Erweiterungen (65) der Querbohrung (64) des Verbindungsstücks (57) und in den konischen Querbohrungen (63) des Rohrpfostens (4) oder Holmes mit entsprechendem Spiel sitzen, derart, dass sie beim Anziehen der Schraube (69) jeweils eine Keilwirkung zum Bewegen des Verbindungsstücks (57) nach oben und des Rohrpfostens (4) oder Holmes nach unten ausüben.

15. Stadtmobiliar nach einem der Ansprüche 1 bis 14,
**dadurch gekennzeichnet,**
**dass** die Bodenhülse (3) in die in Beton vorzugsweise erdbodenbündig einbettbare Einbetthülse (50) eingepresst oder eingegossen ist.

16. Stadtmobiliar nach einem der Ansprüche 1 bis 15,
**dadurch gekennzeichnet,**
**dass** der Rohrpfosten (4) oder Holm mit seinem aus der Einbetthülse (3), respektive aus der Einbetthülse (50) mit Bodenhülse (50) herausragenden Teil in einen den Rohrpfosten (4) oder Holm ummantelnden Pollerkörper (51) o. dgl. Körper eingepresst oder eingegossen ist.

17. Stadtmobiliar nach Anspruch 15 oder 16,
**dadurch gekennzeichnet,**
**dass** die Einbetthülse (50) aus Gusseisen und der Pollerkörper (51) aus Aluminium- oder Metallguss bestehen.

## Claims

1. Street furniture such as bollards (1), lights, signs, guardrails, hoop guards, bicycle stands, waste bins, benches, the street furniture comprising an embedding sleeve (50), or an embedding sleeve (50) with a ground sleeve (3), insertable in the ground (2) and a hollow pole (4) or strut insertable therein in a form-fit manner and detachably connectable therewith, the embedding sleeve (50), respectively the embedding sleeve (50) with the ground sleeve (3), intended for receiving the vertical hollow pole (4) or strut being equipped with a first fixator (52) and a second fixator (53), and the fixators (52, 53) each being disposed at different levels (54, 55) within the embedding sleeve (50), respectively the embedding sleeve (50) with the ground sleeve (3),
**characterized in that**
the street furniture has a connecting piece (57), the fixators (52, 53) enabling receiving hollow poles (4) or struts of a further piece of street furniture using differently designed connecting systems by the connecting piece (57) being insertable in the lower end (7) of the hollow pole (4) or strut of the further piece of furniture, the lower end (58) of the connecting piece (57) being connectable to the embedding sleeve (50) using a bayonet-like catch in an upper opening (59) of the embedding sleeve (50) forming the second fixator (53) on the upper level (55).

2. The street furniture according to claim 1,
**characterized in that**
a locking element (5) is integrated in the hollow pole (4) or strut of the corresponding piece of street furniture and automatically locks with the embedding sleeve (50) at a first fixator (52) when inserting the lower end (7) of the hollow pole (4) or strut in the embedding sleeve (50), respectively in the embedding sleeve (50) with the ground sleeve (3), an unlocking element (5) engaging at the locking element (5) and serving to unlock the locking element (5) and removing the hollow pole (4) or strut from the embedding sleeve (50), respectively embedding sleeve with the ground sleeve (3) being disposed in the area of the hollow pole (4) or strut protruding from the embedding sleeve (50), respectively embedding sleeve (50) with the ground sleeve (3).

3. The street furniture according to claim 1 or 2,
**characterized in that**
the locking element (5) is made of a lever rod (10) extending from the locking element (9) within the hollow pole (4) or strut to the embedding sleeve (50), respectively to the embedding sleeve (50) with the ground sleeve (3), an opening (18) provided in the area of the lower end (11) of the lever rod (10) being penetrated by a protrusion (16) of the embedding sleeve (50), respectively embedding sleeve with the ground sleeve (3), after the hollow pole (4) or strut has been inserted in the embedding sleeve (50), respectively embedding sleeve with the ground sleeve (3), the protrusion (16) forming the first fixator (52) on an upper level (54), extending radially to the longitudinal center axis (15) of the hollow pole (4) or strut and securing the hollow pole (4) or strut against longitudinal displacement.

4. The street furniture according to any one of the claims 1 to 3,
**characterized in that**
the lever rod (10) is pre-tensioned towards the protrusion (16) of the embedding sleeve (50), respectively embedding sleeve with the ground sleeve (3), by means of a tensioning element (19).

5. The street furniture according to any one of the claims 1 to 4,
**characterized in that**
the lever rod (10) has a crimp (12) in the area of the opening (18) for the protrusion (16) of the embedding sleeve (50), respectively the embedding sleeve (50) with the ground sleeve (3).

6. The street furniture according to claim 5,
**characterized in that**
an inclined section (13) of the crimp (12) forms an insertion slope for the protrusion (16) of the embedding sleeve (50), respectively the embedding sleeve (50) with the ground sleeve (3), when inserting the hollow pole (4) in the embedding sleeve (50), respectively embedding sleeve (50) with the ground sleeve (3).

7. The street furniture according to any one of the claims 4 to 6,
**characterized in that**
the tensioning element (19) is formed by a bolt-and-nut connection (20, 21) extending radially through the hollow pole (4) or strut, the shaft (23) of the bolt (20) extending through a first drill hole (24) in the hollow pole (4) or strut via a further opening (25) in the lever rod (10) through a second drill hole (27) opposite the first drill hole (24) and having a threaded section (28), the hollow pole (4) or strut being tensioned between the head (29) of the bolt (20) and the nut (21) and a tension spring (32) being tensioned between the side (30) of the lever rod (10) facing away from protrusion (16) of the embedding sleeve (50), respectively the embedding sleeve (50) with the ground sleeve (3), and the inner circumference (31) of the hollow pole (4) or strut.

8. The street furniture according to any one of the claims 3 to 7,
**characterized in that**
the two openings (18, 25) are formed as oblong holes in the lever rod (10).

9. The street furniture according to any one of the claims 1 to 8,
**characterized in that**
the unlocking element (9) is provided in the area of the upper end (8) of the hollow pole (4) or strut and is formed by a cylinder bushing (34) inserted in a further radial drill hole (33) in the hollow pole (4) or strut and held therein, an unlocking bolt (38) having an actuation means (39), which is molded therein or integrally formed therewith, being pivotably mounted in the cylinder bushing (34), a lengthwise connective bolt (41) provided at the upper end (40) of the lever rod (10) being inserted and held in a radial drill hole (44) of the unlocking bolt (38) via a slit (43) extending across a partial area of the circumference (42) of the cylinder bushing (34) and molded therein.

10. The street furniture according to claim 9,
**characterized in that**
the actuation means (39) is a three-edged wedge.

11. The street furniture according to claim 9 or 10,
**characterized in that**
the lengthwise connective bolt (41) of the lever rod (10) has an outer thread (46) on its circumference (42) and the drill hole (44) has an inner thread (47) in the unlocking bolt (38).

12. The street furniture according to any one of the claims 1 to 11,
**characterized in that**
the hollow pole (4) or strut has a longitudinal slit (49) which extends from the lower end (7) of the hollow pole (4) or strut to at least the upper edge (48) of the horizontal protrusion (16) of the embedding sleeve (50), respectively embedding sleeve (50) with the ground sleeve (3), and serves to center the hollow pole (4) within the embedding sleeve (50), respectively the embedding sleeve (50) with the ground sleeve (3).

13. The street furniture according to any one of the claims 1 to 12,
**characterized in that**
the connective piece (57) has a transverse drill hole (64) which is conically enlarged at both ends and receives a clamping cone (66, 67) in each conical enlargement (65), which continue in opposite conical transverse drill holes (63) of the hollow pole (4) or strut, these clamping cones (66, 67) both tightening the connective piece (57) in the embedding sleeve (50) within the bayonet catch in a force fit manner and tensioning the hollow pole (4) or strut against the embedding sleeve (50) by means of a corresponding special key.

14. The street furniture according to any one of the claims 1 to 13,
**characterized in that**
the clamping cone (66, 67) sit in such a manner in the conical enlargements (65) of the transverse drill hole (64) of the connective piece (57) and in the conical transverse drill holes (63) of the hollow pole (4) or strut with corresponding play that they each exert a wedging effect for moving the connective piece (57) upward and the hollow pole (4) or strut downward when tightening the bolt (69).

15. The street furniture according to any one of the claims 1 to 14,
**characterized in that**
the ground sleeve (3) is pressed or cast in the embedding sleeve (50) embeddable in concrete preferably so as to align with the ground.

16. The street furniture according to any one of the claims 1 to 15,
**characterized in that**
the part of the hollow pole (4) or strut protruding from the embedding sleeve (50), respectively from the embedding sleeve (50) with the ground sleeve (3), is pressed or cast in a bollard body (51) or similar body encasing the hollow pole (4) or strut.

17. The street furniture according to claim 15 or 16,
**characterized in that**
the embedding sleeve (50) consists of cast iron and the bollard body (51) consists of an aluminum or metal cast.

## Revendications

1. Mobilier urbain tel que bollards (1), lampadaires, panneaux, balustrades, barrières de trottoir, arceaux à vélo, poubelles, bancs, le mobilier urbain comprenant une douille d'encastrement (50), ou une douille d'encastrement (50) avec une douille de sol (3), insérable dans le sol (2) et un potelet (4) ou une barre y insérable d'une manière adaptée à la forme et connectable avec celle-ci d'une manière détachable, la douille d'encastrement (50), respectivement la douille d'encastrement (50) avec la douille de sol (3), destinée à recevoir le potelet (4) vertical ou la barre étant équipée d'un premier élément d'arrêt (52) et d'un deuxième élément d'arrêt (53), et les éléments d'arrêt (52, 53) chacun étant disposés à des plaines (54, 55) différentes à l'intérieure de la douille d'encastrement (50), respectivement la douille d'encastrement (50) avec la douille de sol (3),
**caractérisé en ce que**
le mobilier urbain comporte un connecteur (57), les éléments d'arrêt (52, 53) permettant de recevoir des potelets (4) ou des barres d'un autre mobilier urbain à l'aide de systèmes de connexion de conception différente par le même que le connecteur (57) est insérable dans l'extrémité inférieure (7) du potelet (4) ou de la barre de l'autre meuble urbain, l'extrémité inférieure (58) du connecteur (57) pouvant être relié à la douille d'encastrement (50) à l'aide d'une fermeture à baïonnette dans une ouverture supérieure (59) de la douille d'encastrement (50) formant le second élément d'arrêt (53) sur la plaine supérieure (55).

2. Mobilier urbain selon la revendication 1,
**caractérisé en ce**
**qu'**un élément de verrouillage (5) est intégré dans le potelet (4) ou dans la barre du mobilier urbain correspondant et se verrouille automatiquement avec la douille d'encastrement (50) au niveau d'un premier élément d'arrêt (52) lors de l'insertion de l'extrémité inférieure (7) du potelet (4) ou de la barre dans la douille d'encastrement (50), respectivement dans la douille d'encastrement (50) avec la douille de sol (3), un élément de déverrouillage (5) s'engageant à l'élément de verrouillage (5) et servant à déverrouiller l'élément de verrouillage (5) et à retirer le potelet (4) ou la barre de la douille d'encastrement (50), respectivement douille d'encastrement avec la douille de sol (3), étant disposé dans la zone du potelet (4) ou de la barre faisant saillie de la douille d'encastrement (50), respectivement douille d'encastrement (50) avec la douille de sol (3).

3. Mobilier urbain selon la revendication 1 ou la revendication 2,
**caractérisé en ce que**
l'élément de verrouillage (5) est constitué d'une tige de levier (10) s'étendant de l'élément de verrouillage (9) à l'intérieur du potelet (4) ou de la barre jusqu'à la douille d'encastrement (50), respectivement jusqu'à la douille d'encastrement (50) avec la douille de sol (3), une ouverture (18) prévue dans la zone de l'extrémité inférieure (11) de la tige de levier (10) étant pénétrée par une saillie (16) de la douille d'encastrement (50), respectivement la douille d'encastrement avec la douille de sol (3), après que le potelet (4) ou la barre a été inséré dans la douille d'encastrement (50), respectivement douille d'encastrement avec la douille de sol (3), la saillie (16) formant le premier élément d'arrêt (52) sur une plaine supérieure (54), s'étendant radialement à l'axe (15) central longitudinal du potelet (4) ou de la barre et sécurisant le potelet (4) ou la barre contre un déplacement longitudinal.

4. Mobilier urbain selon l'une quelconque des revendications 1 à 3,
**caractérisé en ce que**
la tige de levier (10) est précontrainte vers la saillie (16) de la douille d'encastrement (50), respectivement douille d'encastrement avec la douille de sol (3), au moyen d'un élément de serrage (19).

5. Mobilier urbain selon l'une quelconque des revendications 1 à 4,
**caractérisé en ce que**
la tige de levier (10) a un sertissage (12) dans la zone de l'ouverture (18) pour la saillie (16) de la douille d'encastrement (50), respectivement la douille d'encastrement (50) avec la douille de sol (3).

6. Mobilier urbain selon la revendication 5,
**caractérisé en ce**
**qu'**une section (13) inclinée du sertissage (12) forme une pente de montage pour la saillie (16) de la douille d'encastrement (50), respectivement de la douille d'encastrement (50) avec la douille de sol (3), lors de l'insertion du potelet (4) dans la douille d'encastrement (50), respectivement la douille d'encastrement (50) avec la douille de sol (3).

7. Mobilier urbain selon l'une quelconque des revendications 4 à 6,
**caractérisé en ce que**
l'élément de serrage (19) est formé d'une connexion (20, 21) de boulon et d'écrou s'étendant radialement à travers le potelet (4) ou la barre, l'arbre (23) du boulon (20) s'étendant à travers un premier trou de forage (24) dans le potelet (4) ou dans la barre à l'intermédiaire d'une autre ouverture (25) dans la tige de levier (10) à travers un deuxième trou de forage (27) opposé au premier trou de forage (24) et ayant une section filetée (28), le potelet (4) ou la barre étant tendu entre la tête (29) du boulon (20) et l'écrou (21) et un ressort à pression (32) étant tendu entre le côté (30) de la tige de levier (10) opposé à la saillie (16) de la douille d'encastrement (50), respectivement la douille d'encastrement (50) avec la douille de sol (3), et la circonférence intérieure (31) du potelet (4) ou de la barre.

8. Mobilier urbain selon l'une quelconque des revendications 3 à 7,
**caractérisé en ce que**
les deux ouvertures (18, 25) sont formées comme des trous oblongs dans la tige de levier (10).

9. Mobilier urbain selon l'une quelconque des revendications 1 à 8,
**caractérisé en ce que**
l'élément de déverrouillage (9) est prévu dans la zone de l'extrémité supérieure (8) du potelet (4) ou de la barre et est formé par une traversée cylindrique (34) insérée dans un autre trou de forage (33) radial dans le potelet (4) ou dans la barre et maintenue dans celui-ci, un boulon de déverrouillage (38) ayant un moyen d'actionnement (39), qui est moulé dans celui-ci ou formé d'une seule pièce avec celui-ci, étant monté de manière pivotante dans la traversée cylindrique (34), un boulon de connexion (41) longitudinal prévu à l'extrémité supérieure (40) de la tige de levier (10) étant inséré et maintenu dans un trou de forage (44) radial du boulon de déverrouillage (38) par l'intermédiaire d'une fente (43) s'étendant sur une partie de la circonférence (42) de la traversée cylindrique (34) et moulée dans celle-ci.

10. Mobilier urbain selon la revendication 9,
**caractérisé en ce que**
le moyen d'actionnement (39) est un triangle.

11. Mobilier urbain selon la revendication 9 ou la revendication 10,
**caractérisé en ce que**
le boulon de connexion (41) longitudinal de la tige de levier (10) a un filetage extérieur (46) sur sa circonférence (42) et le trou de forage (44) a un filetage intérieur (47) dans le boulon de déverrouillage (38).

12. Mobilier urbain selon l'une quelconque des revendications 1 à 11,
**caractérisé en ce que**
le potelet (4) ou la barre a une fente (49) longitudinale qui s'étend de l'extrémité inférieure (7) du potelet (4) ou de la barre jusqu'au bord (48) supérieur de la saillie (16) horizontale de la douille d'encastrement (50), respectivement douille d'encastrement (50) avec la douille de sol (3), et sert à centrer le potelet (4) dans la douille d'encastrement (50), respectivement dans la douille d'encastrement (50) avec la douille de sol (3).

13. Mobilier urbain selon l'une quelconque des revendications 1 à 12,
**caractérisé en ce que**
la pièce de connexion (57) a un trou de forage (64) transversal qui est élargi de façon conique aux deux extrémités et reçoit une cône de serrage (66, 67) dans chaque élargissement (65) conique, qui se poursuit dans les trous de forage (63) coniques opposés transversaux du potelet (4) ou de la barre, ces cônes de serrage (66, 67) serrant la pièce de connexion (57) dans la douille d'encastrement (50) à l'intérieur de la fermeture à baïonnette d'une manière forcée et tendant le potelet (4) ou la barre contre la douille d'encastrement (50) à l'aide d'une clé spéciale correspondante.

14. Mobilier urbain selon l'une quelconque des revendications 1 à 13,
**caractérisé en ce que**
les cônes de serrage (66, 67) s'insèrent dans les élargissements (65) coniques du trou de forage (64) transversal de la pièce de connexion (57) et dans les trous de forage (63) coniques transversaux du potelet (4) ou de la barre avec un jeu correspondant de telle sorte qu'ils exercent chacun un effet de coincement pour déplacer la pièce de connexion (57) vers le haut et le potelet (4) ou la barre vers le bas lors du serrage du boulon (69).

15. Mobilier urbain selon l'une quelconque des revendications 1 à 14,
**caractérisé en ce que**
la douille de sol (3) est pressée ou coulée dans la douille d'encastrement (50) encastrable dans le béton de préférence de manière à s'aligner avec le sol.

16. Mobilier urbain selon l'une quelconque des revendications 1 à 15,
**caractérisé en ce que**
la partie du potelet (4) ou de la barre faisant saillie de la douille d'encastrement (50), respectivement de la douille d'encastrement (50) avec la douille de sol (3), est pressée ou coulée dans un corps de bollard (51) ou un corps similaire enveloppant le potelet (4) ou la barre.

17. Mobilier urbain selon la revendication 15 ou la revendication 16,
**caractérisé en ce que**
la douille d'encastrement (50) est constituée de fer de fonte et le corps de bollard (51) est constitué d'une fonte d'aluminium ou de métal.
